# FASCICULE DE BREVET EUROPEEN

(11) **EP 0 443 285 B1**
(45) Date de publication et mention de la délivrance du brevet: **15.04.1998**
(21) Numéro de dépôt: 90403811.4
(22) Date de dépôt: 31.12.1990
(51) Int. Cl.: B24B 37/04

(54) **Machine à roder, et plateau de rodage à sillon à pas variable pour une telle machine**
Läppmaschine und Läppscheibe hierfür mit einem veränderbaren Spiralrillenabstand
Lapping machine, and lapping plate therefor with variable groove pitch

(30) Priorité: 23.02.1990 FR 9002290
(43) Date de publication de la demande: 28.08.1991
(73) Titulaire: NORTON DESMARQUEST FINE CERAMICS, 92400 Courbevoie (FR)
(72) Inventeur: Gougouyan, Yves, F-75015, Paris (FR)
(74) Mandataire: Rinuy, Santarelli

(56) Documents cités:
- WO-A-90/14926
- FR-A- 2 485 422
- US-A- 2 762 172
- IBM TECHNICAL DISCLOSURE BULLETIN, vol. 21, no. 4, septembre 1978, pages 1486-1487, New York, US; P. FLEURY et al.: "Convex wafer fabrication"

## Description

L'invention concerne des plateaux de rodage pour machines à roder plan et des machines de rodage équipées de tels plateaux.

La réalisation de surfaces très planes de grande qualité nécessite généralement l'utilisation de la technique du rodage.

Le rodage est une opération d'usinage dans laquelle l'enlèvement de matière est obtenu à l'aide d'un abrasif (carbure de silicium, alumine, diamant, etc...) en suspension dans un fluide (eau, huile, pétrole, etc...) déposé sur une surface (plateau) animée d'un mouvement relatif vis-à-vis de celle des pièces à roder. Le déplacement des particules d'abrasif par rapport à la surface des pièces provoque l'enlèvement de matière, tandis que le liquide suspensif qui peut être complété d'un liquide lubrifiant favorise la coupe, permet l'évacuation des débris de rodage, abaisse le frottement direct entre la surface du plateau et la surface des pièces et permet la dissipation des calories dégagées par la coupe. Une pression appliquée à l'arrière des pièces à roder permet de moduler la vitesse d'enlèvement de matière.

La qualité de la planéité obtenue à la surface des pièces est directement liée à la planéité du plateau utilisé comme support de rodage, et au rapport entre le diamètre des pièces et le diamètre du plateau de rodage.

Les machines à roder plan sont construites de manière à ce que la trajectoire des pièces à la surface du plateau soit la résultante de la combinaison de deux mouvements circulaires :
- la rotation du plateau autour de son axe, et
- la rotation des pièces par rapport à des axes perpendiculaires à la surface du plateau et décalés vis à vis du centre de celui-ci.

Les pièces sont placées en vrac ou dans des plaques circulaires alvéolées, a l'intérieur d'anneaux généralement métalliques qui permettent le confinement de leur déplacement à la surface du plateau. Un disque métallique repose (avec parfois l'intermédiaire d'un feutre) sur la face arrière des pièces et leur transmet la pression développée par un vérin ou une série de poids. Les anneaux sont distribués angulairement autour de l'axe du plateau à égales distances de son axe. Ils sont généralement au nombre de 3 ou 4, leurs axes étant fixes par rapport à celui du plateau et situés sur des rayons a 120° (trois anneaux) ou 90° (quatre anneaux).

Le mouvement de rotation des anneaux peut être obtenu :
- librement : entraînement par la force résultante des forces de frottement différentielles générées par les vitesses linéaires relatives des pièces par rapport au centre du plateau,
- de façon forcée : entraînement par un moteur ou par une roue dentée entraînée par le plateau et engrenant dans une denture taillée dans le pourtour des anneaux.

Dans le cas de rodage fin de pièces en matériaux durs (céramiques ...) où l'on recherche des planéités de l'ordre, ou meilleure que 0,6 µm et une rugosité de l'ordre, ou meilleure que 0,25 µm Ra, les plateaux de rodage comportent à leur surface un sillon en forme de spirale (de pas et de géométrie constants) qui permet l'évacuation rapide des débris de rodage évitant ainsi la formation d'un film épais entre les pièces et le plateau qui pourrait nuire à la planéité.

Un exemple de plateau de rodage à sillon en spirale est donné par le document US-A-2.762.172. Le (ou les) sillon(s) sont chargé(s) à l'aide d'un matériau d'abrasion ou de rodage.

Différentes machines disponibles sur le marché mondial utilisent les principes décrits précédemment (SPEEDFAM, PETER WOLTERS, STAHLI...).

On conçoit qu'avec une telle disposition, un arrangement correct des pièces à l'intérieur des anneaux permet que celles-ci balayent la totalité de la surface du plateau et tendent à l'user dans son ensemble.

Toutefois, cette disposition est suffisante lorsque l'on ne recherche pas une planéité très précise, mais elle s'avère insuffisante dès lors que l'on veut obtenir en grandes séries une planéité précise. Dans ce cas, il est nécessaire de maintenir plan le plateau de rodage et de compenser les phénomènes d'usure différentielle qu'il subit (creusement du plateau).

Pour éviter l'usure irrégulière du plateau, plusieurs méthodes sont utilisées :
- inversion à intervalles réguliers du sens de rotation (forcée) des anneaux par rapport à la surface du plateau,
- précontrainte en bombé du plateau que l'on libère au fur et à mesure de son creusement,
- positionnement réglable de l'axe de rotation de chaque anneau par rapport au centre du plateau.

Mais il est apparu que toutes ces méthodes sont peu efficaces et surtout peu productives. Si l'on peut partiellement compenser ou ralentir l'usure différentielle du plateau, c'est au prix de manipulations coûteuses, génératrices de temps morts, et nécessitant un personnel très qualifié effectuant régulièrement des contrôles sur les plateaux.

Une autre solution est proposée par le document WO 90/14926, à prendre en considération du point de vue nouveauté en vertu de l'Article 54(3) CBE ; ce document enseigne, pour aplanir une pièce unique, de mouvement connu et de forme de préférence rectangulaire, de ménager sur un plateau une série circonférentielle de zones d'usure en forme d'oignon, ou de forme approchant autant que possible cette forme d'oignon. Selon une solution dégradée, ne pouvant prétendre à la perfection théorique, le plateau est muni d'un certain nombre de sillons circulaires ou spirales, dont la largeur, minimale à mi-chemin des périphéries interne et externe, augmente en direction de celle-ci.

L'invention a pour objet de pallier les inconvénients précités, grâce à une géométrie du plateau qui se prête spontanément à une usure régulière dans les conditions d'emploi précitées.

Elle propose à cet effet, une machine à roder comportant un plateau de rodage adapté à tourner autour d'un axe principal et présentant une surface utile de rodage de forme annulaire comprise entre un cercle interne et un cercle externe et dans laquelle est taillé un sillon en spirale, au moins un anneau de confinement disposé en regard de la surface utile annulaire en étant adapté à tourner autour d'un axe fixe parallèle à l'axe principal, cet anneau de confinement étant destiné à entourer des pièces à roder et à en confiner le déplacement le long de ladite surface utile, et un disque d'application coaxial à chaque anneau de confinement pour presser axialement lesdites pièces contre cette surface utile, cette machine étant caractérisée en ce que le pas de ce sillon est variable, étant tel que, entre ces cercles interne et externe et à l'exclusion de ceux-ci, pour toute distance R à l'axe principal et pour laquelle α est définie et non nulle, on a$\text{λ = K.α}$ où :
λ est le taux de portance du plateau à cette distance R de l'axe principal, défini par le rapport entre la dimension radiale a de la partie pleine du pas à la dimension totale P de ce pas,
α est l'amplitude angulaire d un arc centre sur l'axe principal, de rayon égal à cette distance R et intercepté intérieurement par cet anneau de confinement, cet anneau de confinement étant bordé intérieurement par un cercle au moins approximativement tangent à ces cercles interne et externe en étant centré au moins approximativement entre ceux-ci, et
K est une constante indépendante de R.

De manière préférée :
- ledit anneau de confinement déborde radialement de part et d'autre de la surface utile annulaire,
- le diamètre interne de l'anneau de confinement vaut entre 101 et 105 % de la distance entre les cercles interne et externe en étant sensiblement centré à mi-chemin entre ces cercles,
- le taux de portance auprès du cercle interne est compris entre le taux de portance, minimal, auprès du cercle externe et le taux de portance, maximal, sensiblement à mi-chemin entre ces cercles,
- le taux de portance est supérieur à un seuil minimum de 25 %,
- l'anneau de confinement est monté libre en rotation autour de son axe,
- cet anneau de confinement fait partie d'une pluralité d'anneaux de confinement identiques régulièrement distribués angulairement autour de l'axe principal à égales distances de celui-ci.

L'invention propose également un plateau de rodage pour machine à roder, comportant une surface utile annulaire comprise entre un cercle interne et un cercle externe et dans laquelle est taillé un sillon en spirale, caractérisé en ce que le pas de ce sillon est variable, et en ce que, entre ces cercles interne et externe et à l'exclusion de ceux-ci on a, pour toute distance R à l'axe principal pour laquelle α est définie et non nulle :$\text{λ = K.α}$ où :
λ est le taux de portance de ce plateau à cette distance R du centre du plateau, défini par le rapport entre la dimension radiale de la partie pleine du pas à la dimension totale de ce pas,
α est l'amplitude d'un arc de rayon égal à cette distance R, coaxial à ce plateau et intercepté intérieurement par un cercle arbitraire de référence sensiblement tangent auxdits cercles interne et externe en étant au moins approximativement centré à mi-chemin entre ces cercles, et
K a une valeur sensiblement constante et indépendante de R.

Des objets, caractéristiques et avantages de l'invention ressortent de la description qui suit, donnée à titre d'exemple non limitatif, en regard des dessins annexés sur lesquels :
- la figure 1 est une vue partielle de dessus d'une machine à roder, sans disques de pression,
- la figure 2 en est une vue verticale en coupe selon la ligne II-II de la figure 1 passant par l'axe de rotation du plateau de rodage et l'axe de rotation d'un des anneaux de confinement,
- la figure 3 est une vue schématique de dessus du plateau de rodage et d'un anneau,
- la figure 4 est un graphique montrant la corrélation entre le taux de portance du plateau et la longueur d'arc intercepté par l'anneau en diverses distances par rapport à l'axe,
- les figures 5, 5A à 5C sont des vues partielles en coupe du plateau, en une portion radialement interne, en une portion centrale et en une portion radialement externe de celui-ci.

Les figures 1 à 3 représentent conjointement les principaux éléments d'une machine à roder notée 1 dans son ensemble.

Cette machine comporte un plateau 2 entraîné en rotation autour d'un axe X-X, en pratique vertical, par tout moyen d'entraînement connu approprié schématisé en 3 dans son ensemble.

Ce plateau comporte une portion utile annulaire 4, couramment appelée "bandeau", délimitée par un cercle extérieur de diamètre D₀ et par un cercle intérieur de diamètre D₁.

Contre cette surface annulaire utile sont appliquées des pièces à roder 100, par exemple des pastilles cylindriques en céramique, disposées à l'intérieur d'anneaux 5, ici au nombre de trois, décalés angulairement de 120° les uns par rapport aux autres.

Pour des raisons de lisibilité de la figure 2, les pièces qui y sont représentées sont largement distantes les unes des autres. En pratique, elles sont plutôt contigues ainsi que cela est schématisé à la figure 1.

Ces anneaux, adaptés à tourner autour de leurs axes, sont fixes, parallèles à l'axe X-X, notés Y₁-Y₁, Y₂-Y₂ et Y₃-Y₃, distants d'une même distance H vis à vis de l'axe X-X.

Si D_{A} est le diamètre interne des anneaux et d le diamètre des pièces, on a${\text{D}}_{\text{A}} \text{≤} \frac{{\text{D}}_{\text{0}} {\text{- D}}_{\text{1}}}{\text{2}} \text{+ d}$

Ces anneaux confinent le déplacement des pièces sur la surface libre du plateau, entre les cercles de diamètres D₀ et D₁.

La pression d'application des pièces 100 contre la surface utile du plateau leur est transmise par des disques de pression 6 généralement munis d'une couche de feutre 7, coaxiaux à ces anneaux, soumis à la poussée P de vérins ou poids non représentés. Le maintien en position de ces disques participe en soi au maintien en position des anneaux.

En pratique, le plateau 2 est disposé dans une ouverture circulaire ménagée dans une table de travail 8 dont la surface supérieure affleure la surface utile du plateau, ce qui permet un chargement et un déchargement aisé des pièces sur le plateau ou vers l'extérieur de celui-ci, par simple glissement.

Ces dispositions, classiques en soi, ne seront pas ici détaillées plus avant.

De manière également classique, un sillon en spirale 10 est ménagé dans la surface utile du plateau.

Mais à la différence des solutions classiques, le pas de ce sillon n'est pas constant mais varie pour maintenir constant, pour chaque valeur de la distance à l'axe X-X, le rapport entre la surface de pièce à roder et la surface de plateau en regard.

Ce choix résulte de l'analyse approfondie des causes de l'usure différentielle des plateaux connus à sillon à pas constant.

On a pu ainsi constater que l'usure est la combinaison de deux phénomènes :
- une usure plus importante du bandeau au fur et à mesure que l'on va de D₀ vers D₁ (vers le centre du plateau) : creusement du plateau ;
- une usure plus importante de la zone centrale du bandeau par rapport à ses bords avec usure maximum à proximité de la zone contenant l'axe des anneaux.

Ceci peut s'expliquer comme suit.

Tout d'abord la quantité de matière du plateau est moins importante en son centre par rapport à sa périphérie vis-à-vis des pièces situées le long des anneaux : en effet, aux limites pour une bande de plateau de largeur dx, on a une surface de :
- πD₁: dx au bord interne du bandeau
- πD₀: dx au bord externe du bandeau
pour une même surface de pièces en regard. Ensuite, la quantité de pièces est plus importante au centre des anneaux qu'à leur périphérie (du fait de la forme circulaire des anneaux). En effet, une bande circulaire de plateau de diamètre D ayant pour centre le centre du plateau, telle que D₁ < D < D₀ interceptera plus de pièces lorsque :$\text{D ∼} \frac{{\text{(D}}_{\text{O}} {\text{- D}}_{\text{1}}}{\text{2}} {\text{+ D}}_{\text{1}}$ que lorsque D ∼ D₀ ou D ∼ D₁.

Dans la suite on appellera :
- P: le pas du sillon 10 à la distance R de l'axe X-X,
- a: la partie pleine du pas à cette distance R,
- b: la partie creuse du pas à cette distance R,
- λ: le taux de portance du plateau à cette distance R, défini par $\text{λ = a/P = a/(a + b)}$
- α: l'angle de l'arc de rayon R intercepté par l'anneau de diamètre D_{A} et de centre distant de H par rapport à l'axe X-X ; et
- L: la longueur de cet arc.

Pour toute valeur de R comprise entre D₁ et D₀ (ou lorsque D_{A} est trop petit, entre H-D_{A}/2 et H + D_{A}/2), on peut écrire, en négligeant les interstices entre pièces contigues à l'intérieur des anneaux, qu'il y a une aire :$\text{L.dR = α.R.dR}$ de pièces à roder pour chaque anneau ; si N est le nombre d'anneaux on a pour chaque valeur de R une aire :${\text{dS}}_{\text{1}} \text{= N.α.R.dR}$ de pièce à roder.

Pour effectuer ce rodage, le plateau présente une bande annulaire de rayon R ayant, compte tenu de la valeur locale de la portance, une aire efficace d'abra-sion :${\text{dS}}_{\text{2}} \text{= 2π.λ.R.dR}$

Pour obtenir une usure uniformément répartie de la surface utile du plateau, l'invention enseigne de maintenir le rapport dS₁/dS₂ constant, ce qui se traduit, après simplification, par :$\text{λ = K.α.}$ où K est un coefficient arbitraire constant.

Le développement de l'expression de α en fonction de la variable R et des paramètres D_{A} et H est à la portée de l'homme de métier. A titre d'Exemple on peut partir des relations des triangles quelconques, appliquées au triangle OAO' de la figure 3 :$\text{tg (α/2) =} \sqrt{\frac{\text{(p - OA) (p - OO')}}{\text{p (p-O'A)}}}$ ou p est le demi périmètre de ce triangle, c'est-à-dire :${\text{p = (H + D}}_{\text{A}} \text{/2 + R)/2}$

Si l'on pose :${\text{X = H + D}}_{\text{A}} {\text{/2 et Y = H - D}}_{\text{A}} \text{/2}$ l'expression contenant α devient :$\text{tg (α/2) =} \sqrt{\frac{\text{(X - R) (R - Y)}}{\text{(X + R) (R + Y)}}}$ d'où l'on déduit l'expression de α et donc celle de λ :$\text{λ = 2.K.Arc tg (} \sqrt{\frac{\text{(X - R) (R - Y)}}{\text{(X + R) (R + Y)}}} \text{)}$ on observe que cette expression devient nulle pour les valeurs extrêmes de R, à savoir X ou Y. C'est pourquoi l'invention préconise de ne respecter l'expression précitée que pour des valeurs de R distinctes de X et Y et comprises entre elles.

Plusieurs solutions sont possibles pour le choix du taux de portance auprès de ces valeurs extrêmes X et Y. On peut ainsi notamment choisir de rendre constant ce taux de portance à une valeur de seuil prédéterminé (par exemple 1/3, 1/4 voire 1/5...). On peut aussi choisir de rendre brutalement nul ce taux de portance à proximité de ces valeurs extrêmes, ce qui revient à choisir D₁/2 légèrement supérieur (de quelques pour cents) à Y et D₀/2 légèrement inférieur (de quelques pour cents) à X.

En pratique le choix de telle ou telle solution est d'une importance assez faible, dès lors que la relation précitée est respectée pour la quasi-totalité de l'intervalle (Y, X) par exemple sur 90 % voire 95 % de cet intervalle.

On peut observer que dans l'exemple des figures 1 à 3, on a choisi la deuxième des solutions précitées, c'est-à-dire que D_{A} est (de peu) supérieur à (D₀ - D₁)/2. L'amplitude de la différence est choisie en fonction du diamètre des pièces à roder (en pratique les pièces doivent toujours être en majorité (plus de 50 %) en regard de la surface utile du plateau).

En règle générale on peut écrire que le cercle intérieur des anneaux 5 est approximativement tangent aux cercles de diamètres D₁ et D₀ de préférence en débordant librement hors du bandeau 4.

De manière préférée on choisit une valeur de portance minimale qui est plus faible auprès de la périphérie externe (point C de la ligne 4 et figure 5C) qu'auprès de la périphérie interne (point A de la figure 4 et figure 5A), la valeur de portance étant maximale à mi-chemin entre ces périphéries (point B de la figure 4 et figure 5B).

Sur cette figure 4 est représentée la relation linéaire existant selon l'invention entre λ et α ; cette droite est à comparer à la ligne horizontale en pointillés, représentative d'un taux de portance constant, correspondant à l'état de la technique.

Les figures 5A à 5C montrent le profil d'un exemple de plateau, selon un rayon. On observe que, à partir de la périphérie externe le taux de portance augmente à partir d'une valeur minimale d'environ 1/3 (figure 5C) jusqu'à un maximum d'environ 2/3 (figure 5B) pour redescendre à environ 1/2 (figure 5A). Ces valeurs correspondent aux valeurs suivantes :
- D₁ =: 214 mm
- D₀ =: 801 mm
- H =: 257 mm
- D_{A}/2 =: 153 mm
pour des pièces à roder de diamètre compris entre 15 et 40 mm.

On notera que l'écart entre D₁/2 et (H - D_{A}/2) vaut environ 3 mm et que l'écart entre (H + DA/2) et D₀/2 vaut environ 9,5 mm.

Il est à la portée de l'homme de métier de déterminer le tracé du sillon à partir de λ. L'usinage de ce sillon est par exemple effectué à l'aide d'une machine à commande numérique (horizontal ou vertical selon le diamètre du plateau). La section du sillon est choisie en fonction de l'application du plateau (rodage diamant, Borazon...).

En fait, le tracé du sillon suppose une information complémentaire en ce qui concerne a, b ou P.

En pratique, pour des raisons de facilité d'usinage on choisit b à une valeur constante (environ 2 mm dans l'exemple considéré) ; on en déduit aisément la relation entre P (ou a) et λ.

A titre d'exemple, on impose à la périphérie externe une valeur de départ pour le taux de portance arbitrairement choisie, on en déduit la valeur de K puis on trace le sillon tour par tour, en calculant le pas P par récurrence.

La section du sillon est choisie en fonction de l'application du plateau (rodage diamant, Borazon...) ; l'outil est fixé sur le chariot d'un tour à commande numérique (horizontal ou vertical selon le diamètre du plateau).

Le choix de la valeur initiale du pas permet de déterminer la capacité de "coupe" du plateau :
- Pe faible =: plateau efficace, mais durée de vie courte,
- Pe fort =: plateau moins efficace ou nécessitant des machines puissantes (vérins pneumatiques pour appuyer sur les pièces et moteur d'entraînement du plateau puissant), mais durée de vie améliorée.

L'invention s'est révélée conduire à une optimisation très poussée des plateaux puisque, au lieu d'avoir à prévoir périodiquement une rectification de plateau (par exemple toutes les dix heures de temps de fonctionnement machine) dans le cas d'un sillon à pas constant, on a pu poursuivre sans interruption l'utilisation du plateau des figures 5A à 5C jusqu'à usure quasi-complète (consommation quasi-complète des "dents" entre les spires du sillon), ce qui a correspondu à une durée de plus de 100 heures de fonctionnement machine.

Il est apparu que la mise en oeuvre de tels plateaux à sillon à pas variable permettait de se dispenser de tout moyen spécifique pour l'entraînement des anneaux en rotation autour de leurs axes respectifs.

Il va de soi que la description qui précède n'a été proposée qu'à titre d'exemple non limitatif.

## Revendications

1. Machine à roder (1) comportant un plateau de rodage (2) adapté à tourner autour d'un axe principal (X-X) et présentant une surface utile de rodage (4) de forme annulaire comprise entre un cercle interne (D₁) et un cercle externe (D₀) et dans laquelle est taillé un sillon (10) en spirale, au moins un anneau de confinement (5) dispose en regard de la surface utile annulaire (4) en étant adapté à tourner autour d'un axe fixe (Y₁-Y₁) parallèle à l'axe principal (X-X), cet anneau de confinement (5) étant destiné à entourer des pièces à roder (100) et à en confiner le déplacement le long de ladite surface utile (4), et un disque d'application (6) coaxial à chaque anneau de confinement (5) pour presser axialement lesdites pièces (100) contre cette surface utile (4), cette machine étant caractérisée en ce que le pas de ce sillon (10) est variable, étant tel que, entre ces cercles interne (D₁) et externe (D₀) et à l'exclusion de ceux-ci, pour toute distance R à l'axe principal (X-X) pour laquelle α est définie et non nulle, on a$\text{λ = K.α}$ où :
λ est le taux de portance du plateau (2) à cette distance R de l'axe principal (X-X), défini par le rapport entre la dimension radiale a de la partie pleine du pas à la dimension totale P de ce pas,
α est l'amplitude angulaire d'un arc centré sur l'axe principal (X-X), de rayon égal à cette distance R et intercepté intérieurement par cet anneau de confinement (5), cet anneau de confinement (5) étant bordé intérieurement par un cercle au moins approximativement tangent à ces cercles interne (D₁) et externe (D₀) en étant centré au moins approximativement entre ceux ci et
K est une constante indépendante de R.

2. Machine à roder selon la revendication 1, caractérisée en ce que ledit anneau de confinement (5) déborde radialement de part et d'autre de la surface utile annulaire (4).

3. Machine à roder selon la revendication 2, caractérisée en ce que le diamètre interne (D_{A}) de l'anneau de confinement (5) vaut entre 101 et 105 % de la distance (D₀/2 - D₁/2) entre les cercles interne (D₁) et externe (D₀) en étant sensiblement centré à mi-chemin entre ces cercles.

4. Machine à roder selon l'une quelconque des revendications 1 à 3, caractérisée en ce que le taux de portance auprès du cercle interne (D₁) est compris entre le taux de portance, minimal, auprès du cercle externe (D₀) et le taux de portance, maximal, sensiblement à mi-chemin entre ces cercles.

5. Machine à roder selon l'une quelconque des revendications 1 à 4, caractérisée en ce que le taux de portance est supérieur à un seuil minimum de 25 %.

6. Machine à roder selon l'une quelconque des revendications 1 à 5, caractérisée en ce que l'anneau de confinement (5) est monté libre en rotation autour de son axe.

7. Machine à roder selon l'une quelconque des revendications 1 à 6, caractérisé en ce que cet anneau de confinement (5) fait partie d'une pluralité d'anneaux de confinement identiques réqulièrement distribués angulairement autour de l'axe principal (X-X) à égales distances de celui-ci.

8. Plateau de rodage (2) pour machine à roder, comportant une surface utile annulaire (4) comprise entre un cercle interne (D₁) et un cercle externe (D₀) et dans laquelle est taillé un sillon en spirale (10), caractérisé en ce que le pas de ce sillon (10) est variable, et en ce que, entre ces cercles interne (D₁) et externe (D₀) et à l'exclusion de ceux-ci on a pour toute distance R à l'axe principal pour laquelle α est définie et non nulle :$\text{λ = K.α}$ où :
λ est le taux de portance de ce plateau (2) à cette distance R du centre du plateau (2), défini par le rapport entre la dimension radiale de la partie pleine du pas à la dimension totale de ce pas,
α est l'amplitude d'un arc de rayon égal à cette distance R, coaxial à ce plateau (2) et intercepté intérieurement par un cercle arbitraire de référence (D_{A}) sensiblement tangent auxdits cercles interne (D₁) et externe (D₀) en étant au moins approximativement centré à mi-chemin entre ces cercles, et
K a une valeur sensiblement constante et indépendante de R.

9. Plateau de rodage selon la revendication 8, caractérise en ce que ce cercle arbitraire de référence déborde radialement de part et d'autre de la surface utile annulaire (4).

10. Plateau de rodage selon la revendication 9, caractérisé en ce que ce cercle arbitraire de référence a un diamètre valant entre 101 et 105 % de la distance (D₀/2 - D₁/2) entre ces cercles interne (D₁) et externe (D₀).

11. Plateau de rodage selon l'une quelconque des revendications 8 à 10, caractérisé en ce le taux de portance auprès du cercle interne (D₁) est compris entre le taux de portance, minimal, auprès du cercle externe (D₀) et le taux de portance, maximal, sensiblement a mi-chemin entre ces cercles.

12. Plateau de rodage selon l'une quelconque des revendications 8 à 11, caractérisé en ce que le taux de portance est supérieur à un seuil minimum de 25 %.

## Claims

1. A grinding machine (1) comprising a grinding plate (2) adapted to rotate about a main axis (X-X) and having a working or grinding surface (4) in the form of an annulus defined between an inner circle (D₁) and an outer circle (D₀), and in which a spiral groove (10) is formed, at least one cage ring (5) disposed in facing relationship with the annular working surface (4) and adapted to rotate about a fixed axis (Y₁-Y₁) parallel to the main axis (X-X), the said cage ring (5) being adapted to surround workpieces (100) that are to be ground, and to restrict displacement to displacement along the said working surface (4), and a presser disc (6) coaxial with each cage ring (5) for pressing the said workpieces (100) axially against the working surface (4), the machine being characterised in that the pitch of the groove (10) is variable, being such that, between the said inner circle (D₁) and outer circle (D₀) and excluding these latter, at any distance R from the main axis (X-X) for which α is defined and is not zero, we have$\text{λ = K. α}$ where:
λ is the support surface ratio of the plate (2) at the said distance R from the main axis (X-X), defined by the ratio between the radial dimension a of the solid part of the pitch and the total dimension P of this pitch,
α is the angular amplitude of an arc centred on the main axis (X-X), of radius equal to the said distance R and intercepted internally by the said cage ring (5), the cage ring (5) being bounded internally by a circle at least approximately tangential to the said inner circle (D₁) and outer circle (D₀), being centred at least approximately between these latter, and K is a constant independent of R.

2. A grinding machine according to Claim 1, characterised in that the said cage ring (5) overlaps the annular working surface (4) radially on either side.

3. A grinding machine according to Claim 2, characterised in that the internal diameter (D_{A}) of the cage ring (5) has a value between 101 and 105% of the distance (D₀/2-D₁/2) between the inner circle (D₁) and the outer circle (D₀), being centred substantially halfway between these circles.

4. A grinding machine according to any one of Claims 1 to 3, characterised in that the support surface ratio in the region of the inner circle (D₁) has a value intermediate between the support surface ratio, which is a minimum, in the region of the outer circle (D₀) and the support surface ratio, which is a maximum, substantially halfway between these circles.

5. A grinding machine according to any one of Claims 1 to 4, characterised in that the support surface ratio is greater than a minimum threshold of 25%.

6. A grinding machine according to any one of Claims 1 to 5, characterised in that the cage ring (5) is mounted for free rotation about its axis.

7. A grinding machine according to any one of Claims 1 to 6, characterised in that the said cage ring (5) is part of a plurality of identical cage rings which are circumferentially distributed regularly about the main axis (X-X), at equal distances from the latter.

8. A grinding plate (2) for a grinding machine, having an annular working surface (4) defined between an inner circle (D₁) and an outer circle (D₀), and in which a spiral groove (10) is formed, characterised in that the pitch of the groove (10) is variable, and in that, between the said inner circle (D₁) and outer circle (D₀), and excluding these latter, we have, for any distance R from the main axis for which α is defined and is not zero:$\text{λ = K.α}$ where:
λ is the support surface ratio of the said plate (2) at the said distance R from the centre of the plate (2), defined by the ratio between the radial dimension of the solid part of the pitch and the total dimension of this pitch,
α is the amplitude of an arc of radius equal to the said distance R, coaxial with the plate (2) and intercepted internally by an arbitrary reference circle (D_{A}) which is substantially tangential to the said inner circle (D₁) and outer circle (D₀), being centred at least approximately halfway between the said circles, and K has a value substantially constant and independent of R.

9. A grinding plate according to Claim 8, characterised in that the said arbitrary reference circle overlaps the annular working surface (4) radially on either side.

10. A grinding plate according to Claim 9, characterised in that the arbitrary reference circle has a diameter of between 101 and 105% of the distance (D₀/2-D₁/2) between the said inner circle (D₁) and outer circle (D₀).

11. A grinding plate according to any one of Claims 8 to 10, characterised in that the support surface ratio in the region of the inner circle (D₁) has a value intermediate between the support surface ratio, which is a minimum, in the region of the outer circle (D₀) and the support surface ratio, which is a maximum, substantially halfway between these circles.

12. A grinding plate according to any one of Claims 8 to 11, characterised in that the support surface ratio is greater than a minimum threshold of 25%.

## Patentansprüche

1. Läppmaschine (1), aufweisend eine Läppscheibe (2), die dafür ausgelegt ist, sich um eine Hauptachse (X-X) herum zu drehen, und die eine ringförmige nutzbare Läppoberfläche (4) aufweist, die zwischen einem inneren Kreis (D₁) und einem äußeren Kreis (D₀) enthalten ist und in der eine Spiralrille (10) eingeformt ist, wobei mindestens ein Einschlußring (5), der gegenüber der ringförmigen nutzbaren Oberfläche (4) angeordnet ist, dafür ausgelegt ist, sich um eine zur Hauptachse (X-X) parallele feststehende Achse (Y₁-Y₁) zu drehen, wobei dieser Einschlußring (5) dazu bestimmt ist, Läppteile (100) zu umgeben und ihre Verschiebung entlang der nutzbaren Oberfläche (4) zu begrenzen, und eine zu jedem Einschlußring (5) koaxiale Anlagescheibe (6), um die Teile (100) axial gegen diese nutzbare Oberfläche (4) zu drücken, wobei diese Maschine dadurch gekennzeichnet ist, daß die Ganghöhe dieser Rille (10) variabel ist, wobei sie so ist, daß zwischen diesen inneren (D₁) und äußeren (D₀) Kreisen und mit Ausnahme derselben für jeden Abstand R von der Hauptachse (X-X), für den α definiert und ungleich Null ist, folgende Formel gilt:$\text{λ = K * α}$ wobei
λ das Trägerverhältnis der Scheibe (2) bei diesem Abstand R von der Hauptachse (X-X) ist, das durch das Verhältnis zwischen der Radialabmessung a des massiven Teils der Ganghöhe und der Gesamtabmessung P dieser Ganghöhe definiert ist,
α die Winkelamplitude eines Kreisbogens ist, der auf die Hauptachse (X-X) zentriert ist, einen Radius gleich diesem Abstand R aufweist und im Inneren durch diesen Einschlußring (5) geschnitten wird, wobei dieser Einschlußring (5) innen durch einen Kreis begrenzt ist, der zumindest näherungsweise die inneren (D₁) und äußeren (D₀) Kreise berührt, wobei er mindestens näherungsweise zwischen jenen zentriert ist und
wobei K eine von R unabhängige Konstante ist.

2. Läppmaschine nach Anspruch 1, dadurch gekennzeichnet, daß der Einschlußring (5) radial zu beiden Seiten der ringförmigen nutzbaren Oberfläche (4) vorsteht.

3. Läppmaschine nach Anspruch 2, dadurch gekennzeichnet, daß der Innendurchmesser (D_{A}) des Einschlußringes (5) zwischen 101 und 105 % des Abstands (D₀/2 - D₁/2) zwischen den inneren (D₁) und äußeren (D₀) Kreisen beträgt, wobei er im wesentlichen auf dem halben Weg zwischen diesen Kreisen zentriert ist.

4. Läppmaschine nach mindestens einem der Ansprüche 1 bis 3, dadurch gekennzeichnet, daß das Trägerverhältnis neben dem inneren Kreis (D₁) zwischen dem minimalen Trägerverhältnis neben dem äußeren Kreis (D₀) und dem maximalen Trägerverhältnis im wesentlichen auf halbem Weg zwischen diesen beiden Kreisen liegt.

5. Läppmaschine nach mindestens einem der Ansprüche 1 bis 4, dadurch gekennzeichnet, daß das Trägerverhältnis größer als ein minimaler Schwellenwert von 25 % ist.

6. Läppmaschine nach mindestens einem der Ansprüche 1 bis 5, dadurch gekennzeichnet, daß der Einschlußring (5) frei zur Rotation um seine Achse angebracht ist.

7. Läppmaschine nach mindestens einem der Ansprüche 1 bis 6, dadurch gekennzeichnet, daß dieser Einschlußring (5) Teil einer Vielzahl von identischen Einschlußringen ist, die regelmäßig winkelig um die Hauptachse (X-X) und in gleichen Abständen von dieser verteilt sind.

8. Läppscheibe (2) für eine Läppmaschine, aufweisend eine ringförmige nutzbare Oberfläche (4), die zwischen einem inneren Kreis (D₁) und einem äußeren Kreis (D₀) enthalten ist und in der eine Spiralrille (10) eingeformt ist, dadurch gekennzeichnet, daß die Ganghöhe dieser Rille (10) variabel ist und dadurch, daß zwischen diesen inneren (D₁) und äußeren (D₀) Kreisen und mit Ausnahme derselben für jeden Abstand R von der Hauptachse, für den α definiert und ungleich Null ist, folgende Formel gilt:$\text{λ = K * α}$ wobei
λ das Trägerverhältnis dieser Schäbe (2) bei diesem Abstand R vom Zentrum der Scheibe (2) ist, das durch das Verhältnis zwischen der Radialabmessung des massiven Teils der Ganghöhe und der Gesamtabmessung dieser Ganghöhe definiert ist,
α die Amplitude eines Kreisbogens mit einem Radius gleich diesem Abstand R ist, der koaxial zu dieser Scheibe (2) ist und im Inneren von einem zufälligen Bezugskreis (D_{A}) geschnitten wird, der die inneren (D₁) und äußeren (D₀) Kreise im wesentlichen berührt, wobei er zumindest näherungsweise auf halbem Weg zwischen diesen beiden Kreisen zentriert ist, und
K einen im wesentlichen konstanten und von R unabhängigen Wert hat.

9. Läppscheibe nach Anspruch 8, dadurch gekennzeichnet, daß dieser zufällige Bezugskreis radial zu beiden Seiten der ringförmigen nutzbaren Oberfläche (4) vorsteht.

10. Läppscheibe nach Anspruch 9, dadurch gekennzeichnet, daß dieser zufällige Bezugskreis einen Durchmesser aufweist, der zwischen 101 und 105 % des Abstands (D₀/2 - D₁/2) zwischen diesen inneren (D₁) und äußeren (D₀) Kreisen beträgt.

11. Läppscheibe nach mindestens einem der Ansprüche 8 bis 10, dadurch gekennzeichnet, daß das Trägerverhältnis neben dem inneren Kreis (D₁) zwischen dem minimalen Trägerverhältnis neben dem äußeren Kreis (D₀) und dem maximalen Trägerverhältnis im wesentlichen auf dem halben Weg zwischen diesen Kreisen liegt.

12. Läppscheibe nach mindestens einem der Ansprüche 8 bis 11, dadurch gekennzeichnet, daß das Trägerverhältnis größer als ein minimaler Schwellenwert von 25 % ist.
